# EUROPÄISCHE PATENTSCHRIFT

(11) **EP 1 741 998 B1**
(45) Veröffentlichungstag und Bekanntmachung des Hinweises auf die Patenterteilung: **14.04.2010**
(21) Anmeldenummer: 06021990.4
(22) Anmeldetag: 20.11.2004
(51) Int. Cl.: F25B 39/04, F25B 43/00

(54) **Kondensator**
Condenser
Condenseur

(30) Priorität: 06.12.2003 DE 10357176
(43) Veröffentlichungstag der Anmeldung: 10.01.2007
(62) Teilanmeldung aus: 04027603.2
(73) Patentinhaber: Modine Manufacturing Company, Racine, Wisconsin 53403-2552 (US)
(72) Erfinder: Brost, Viktor, 72631 Aichtal (DE)
(74) Vertreter: Wolter, Klaus-Dietrich

(56) Entgegenhaltungen:
- EP-A- 0 992 378
- EP-A- 1 521 047
- WO-A-03/081147
- DE-U1- 20 208 337
- JP-A- 3 087 572
- US-A- 5 937 671
- PATENT ABSTRACTS OF JAPAN Bd. 2000, Nr. 23, 10. Februar 2001 (2001-02-10) & JP 2001 174103 A (DENSO CORP), 29. Juni 2001 (2001-06-29)
- PATENT ABSTRACTS OF JAPAN Bd. 1999, Nr. 13, 30. November 1999 (1999-11-30) & JP 11 211276 A (SHOWA ALUM CORP), 6. August 1999 (1999-08-06)
- PATENT ABSTRACTS OF JAPAN Bd. 2000, Nr. 01, 31. Januar 2000 (2000-01-31) & JP 11 270927 A (ZEXEL:KK), 5. Oktober 1999 (1999-10-05)

## Beschreibung

Die Erfindung betrifft einen Kondensator für die Klimaanlage eines Kraftfahrzeugs, dessen Rohre in mehreren Stufen von dem Kältemittel durchströmbar sind, wozu er zwei Sammelrohre aufweist, und einen, mit einem der Sammelrohre über Ein - und

Ausströmöffnungen zwischen den Stufen in Strömungsverbindung stehenden, Sammler besitzt, der einen Außenmantel und die weiteren Merkmale des Oberbegriffes des Anspruchs 1 aufweist.

Ein Kondensator mit vertikal verlaufenden Wärmetauscherrohren ist aus der Fig. 7 des EP 769 666 A1 bekannt. Im EP'666 sind die Sammelrohre horizontal liegend angeordnet. Der Sammler verläuft parallel zu den Wärmetauscherrohren des Kondensators und ist vertikal stehend angeordnet. Die vertikale Position des Sammlers ist bezüglich der darin stattfindenden Trennung zwischen noch gasförmigem und bereits verflüssigtem Kältemittel günstig, und sie ist deshalb am weitesten verbreitet.

Im EP 974 793 A2, Fig. 1, hingegen sind die Wärmetauscherrohre horizontal und somit die Sammelrohre des dortigen Kondensators vertikal stehend angeordnet. Der Sammler befindet sich parallel zu den Wärmetauscherrohren horizontal liegend, unterhalb des Rohr - Rippen - Blocks des Kondensators. In diesem Dokument wurde im Übrigen vorgesehen, das Kältemittel im Anschluss an die Durchströmung der Stufen des Kondensators durch den Sammler strömen zu lassen, weshalb dieser Kondensator einer anderen Gattung zuzurechnen ist.

In beiden Fällen ist der Sammler lösbar, über einen angelöteten Verbindungsblock, mit einem der Sammelrohre verbunden. Es scheint keine erfinderische Tätigkeit erforderlich zu sein, um die lösbare Verbindung in eine unlösbar, beispielsweise in eine Lötverbindung, umzugestalten.

Aus US 5 937 671 ist ein Flüssigkeitsbehälter an einem Kondensator bekannt. Der Flüssigkeitsbehälter weist einen Innenmantel auf. In dem vom Innenmantel umschlossenen Raum befinden sich ein Trockner und ein Filter. Die Ein - bzw. Ausströmöffnungen sind dort im Außenmantel des Sammlers bzw. des Flüssigkeitsbehälters angeordnet worden.

Ein dem Oberbegriff entsprechender Kondensator mit Sammler und mit einer Überführungsleitung ist aus dem JP 2001-174103 bekannt. Darin wird eine vorteilhafte Lösung für Kondensatoren mit oben und unten liegenden Sammelrohren und mit vertikalen Wärmetauschrohren vorgestellt. Der Sammler hat unter anderem die Funktion, gasförmiges und flüssiges Kältemittel zu trennen sowie ein Trocknungsmittel aufzunehmen. Diese Funktion wird in der JP-Veröffentlichung vielleicht nicht so gut erfüllt, wie es gewünscht wird.

Der Erfinder hat sich die Aufgabe gestellt, seinen Kondensator mit Sammler und mit einer Überführungsleitung so auszubilden, dass alternative Verbindungsmöglichkeiten des Sammlers mit dem Kondensator geschaffen werden.

Erfindungsgemäß wurde diese Aufgabe bei einem Kondensator gemäß Oberbegriff des Anspruchs 1 mit den Merkmalen aus dessen Kennzeichen gelöst.

Es ist vorgesehen, dass der Sammler einen Innenmantel aufweist, wobei Innenmantel und Außenmantel koaxial zueinander angeordnet sind, so dass zwischen dem Innenmantel und dem Außenmantel ein Strömungskanal für das Kältemittel ausgebildet ist, wobei die eine Ein - oder Ausströmöffnung mittels der Überführungsleitung mit dem vom Innenmantel umschlossenen Raum kommuniziert und die andere Ein - oder Ausströmöffnung im Außenmantel angeordnet ist.

In dem Raum, der von dem Innenmantel umschlossen ist, befindet sich ein Trockner und gemäß einer Ausführung auch ein Filter.

Es kann auch vorgesehen werden, dass der Filter oberhalb des Trockners angeordnet ist, wobei das gereinigte Kältemittel nach Durchströmung des Filters seine Strömungsrichtung umkehrt und über den Strömungskanal und die andere Ein - oder Ausströmöffnung in die genannte Stufe des Kondensators eintritt.

Es kann demgegenüber vorgesehen werden, dass sich in dem Raum, der von dem Innenmantel umschlossen ist, nur der Trockner befindet und dass der Filter im Strömungsweg vor der Ausströmöffnung angeordnet ist.

Es ist eine Überführungsleitung von einer Stufe zu der einen Ein - oder Ausströmöffnung des Sammlers vorgesehen. Die Überführungsleitung erstreckt sich etwa über den Bereich der benachbarten Stufe. Die andere Ein - oder Ausströmöffnung des Sammlers ist etwa am stirnseitigen Ende des Sammelrohres vorgesehen. Dadurch wurde eine besonders kompakte Anordnung geschaffen, die sich hervorragend zu einer einzigen Lötkonstruktion verbinden lässt. Jede Stufe besteht aus mehreren parallelen Wärmetauscherrohren des Kondensators. Ferner wird durch das Vorsehen der Überführungsleitung die Position des Sammlers verbessert. In der Fig. 7 des EP 769 666 A1 befindet sich der Sammler vor oder hinter dem Rohr - Rippen - Block, so dass der Wärmeaustausch zwischen der senkrecht zum Rohr - Rippen - Block einströmenden Kühlluft und dem innerhalb des Rohr - Rippen - Blocks strömenden Kältemittel beeinträchtigt ist. Nach der Erfindung hingegen befindet sich der Sammler seitlich neben dem Rohr - Rippen - Block, wodurch die Effizienz des Wärmeaustausches verbessert wurde. Mit Hilfe der Überführungsleitung wird das Kältemittel von der einen Stufe über die andere Stufe hinweg bis in den Sammler hinein überführt. Nach dem Durchströmen des Sammlers tritt das Kältemittel in die erwähnte andere Stufe ein und durchströmt diese. Diese andere Stufe kann beispielsweise eine Unterkühlungsstufe sein.

Die Überführungsleitung kann entweder innerhalb des Sammelrohrs oder außerhalb des Sammelrohrs angeordnet sein. Die Kompaktheit wird weiter verbessert, wenn eine innerhalb des Sammelrohres angeordnete Überführungsleitung gewählt wird. Hier kann es sich um ein etwa koaxiales Rohr handeln. Das Sammelrohr könnte im Bereich der Überführungsleitung aber auch lediglich durch eine Wand unterteilt sein.

Die andere Ein - oder Ausströmöffnung ist vorzugsweise unmittelbar zwischen dem Mantel des Sammlers und dem stirnseitigen Ende des Sammelrohres vorgesehen. Dadurch befindet sich der Sammler in unmittelbarer Nähe des Rohr - Rippen - Blocks und insbesondere in unmittelbarer Nähe und parallel zu einem der Seitenteile, die den Rohr - Rippen - Block gewöhnlich an den Seiten verstärken. An diesen Seitenteilen kann im Bedarfsfall eine zusätzliche Halterung des Sammlers vorgesehen werden.

Der erfindungsgemäße Kondensator ist besonders zur Kombination mit einem Wasserkühler und/oder anderen Wärmetauschern des Kraftfahrzeuges geeignet, die ebenfalls oben und unten horizontal angeordnete Sammelkästen und vertikale Wärmetauscherrohre aufweisen.

Nachfolgend wird die Erfindung in zwei bevorzugten Ausführungsbeispielen an Hand der beiliegenden Abbildungen beschrieben. Aus dieser Beschreibung gehen weitere Merkmale und Vorteile der Erfindung hervor, die sich als besonders wesentlich herausstellen können.

Die Fig. 1 - 4 zeigen ein Ausführungsbeispiel mit einer außen liegenden Überführungsleitung und mit einem unterhalb des Behalter liegenden Filters. Die Fig. 5 - 8 zeigen ein Ausführungsbeispiel mit einer im Sammelrohr integrierten Überführungsleitung, und mit im Behälter vorhandenem Filter. Die Fig. 9 zeigt ein aufgeweitetes Sammelrohr mit integrierter Überführungsleitung.

Die in den Ausführungsbeispielen angedeuteten Stufen **1** und **2** bestehen jeweils aus mehreren flachen Wärmetauscherrohren **15**, wobei zwischen den Wärmetauscherrohren **15** Wellrippen **18** angeordnet sind, die von der Kühlluft durchströmt werden, um das Kältemittel in den Wärmetauscherrohren **15** zu kühlen bzw. zu kondensieren. Das Kältemittel verlässt im vollständig verflüssigten und unterkühlten Zustand den Kondensator **30**.

Bei dem in den Fig. 1 und 5 dargestellten Ausschnitten aus dem Kondensator **30** handelt es sich deshalb bei der Stufe **1** um mehrere Stufen, die vorgeschaltet sind, wie es prinzipiell aus den Fig. 2 und 6 erkennbar ist. Die Stufen **1, 2** entstehen durch die zweckmäßige Anordnung von Trennwänden **7** in den Sammelrohren **3** und **5**.

In den Fig. 1 und 2 tritt das Kältemittel **25** durch den Eintritts - und Austrittsflansch **26** in den Kondensator **30** ein. Es fließt durch mehrere Stufen **1** bevor es durch die Einlassöffnung **27** in die Überführungsleitung **10** eintritt. Durch die Überführungsleitung **10** wird das gesamte Kältemittel **25** an der Stufe **2** vorbeigeleitet und in den Sammler **4** überführt. Am Flansch **8** tritt die Überführungsleitung **10** in den Sammler **4** ein und durchquert den Raum **28**, den Filter **29** und gibt oberhalb des Filters **29** das flüssige mit geringen Gasanteilen vermischte Kältemittel **25** über die Einströmöffnung **14** in das Innere des Sammlers **4** ab. Im Sammler **4** befindet sich das Trocknungsmittel in einem Behälter **12**. Auf seinem weiteren Weg strömt das Kältemittel durch den Filter **29**, um kleinste Partikel abzuscheiden und in den Rückströmraum **28**. Die Trennstege **36** sollen garantieren, dass das gesamte Kältemittel **25** durch den Filter **29** strömt. Über die Ausströmöffnung **13** am Flansch **9** verlässt das Kältemittel **25** den Sammler **4** und strömt durch das stirnseitige Ende **35** des Sammelrohres **3** in die Stufe **2** des Kondensators **30**. Nach der Unterkühlung in der Stufe **2** gelangt es über das Sammelrohr **5** und den Auslass **19** zum Ein - und

Austrittsflansch **26** um dann seinen Weg im nicht gezeigten Klimatisierungskreislauf fortzusetzen. In Fig. 4 ist eine Alternative zum ersten Ausführungsbeispiel gezeigt. In einigen Fällen kann es notwendig sein den Sammler **4** etwas vor oder hinter der Ebene **33** des Rohr - Rippen - Blocks des Kondensators **30** anzuordnen. Der Sammler **4** ist dann um den Abstand **32** aus der Ebene **33** nach vorn oder hinten versetzt, aber ansonsten identisch zum ersten Ausführungsbeispiel.

In Fig. 5 und 6 tritt das Kältemittel **25** durch den Eintritts- und Austrittsflansch **26** in den Kondensator **30** ein. Es fließt durch mehrere Stufen 1 bevor es durch die Einlassöffnung **27** in die Überführungsleitung **10** eintritt. Durch die Überführungsleitung **10** wird das gesamte Kältemittel **25** an der Stufe **2** vorbei geleitet und in den Sammler **4** überführt. Am Flansch **8** tritt die Überführungsleitung **10** in den Sammler **4** ein. Am Flasch **8** befindet sich auch die Einströmöffnung **14**, durch den das Kältemittel **25** in einen Innenmantel **20** einströmt. Im Innenmantel **20** befindet sich das Trocknungsmittel in einem Behälter **12**. Auf seinem weiteren Weg passiert es den oberhalb des Trockners angeordneten Filter **29** um kleinste Partikel abzuscheiden. Zwischen dem Außenmantel **31** des Sammlers **4** und dem Innenmantel **20** befindet sich der Strömungskanal **16**, durch den das Kältemittel **25** nach unten fließen kann. Über die Ausströmsöffnung **13** am Flansch **9** verlässt das Kältemittel **25** den Sammler **4** und strömt durch das stirnseitige Ende **35** des Sammelrohres **3** in die Stufe **2** des Kondensators **30**. Nach der Unterkühlung in der Stufe **2** gelangt es über das Sammelrohr **5** und den Auslass **19** zum Ein - und

Austrittsflansch **26.** In Fig. 8 ist noch eine Alternative zum zweiten Ausführungsbeispiel gezeigt. In einigen Fällen kann es notwendig sein, den Sammler **4** etwas vor oder hinter der Ebene **33** des Rohr - Rippen - Blocks des Kondensators **1** anzuordnen. Der Sammler **4** ist dann um den Abstand **32** aus der Ebene **33** nach vorn oder hinten versetzt, aber ansonsten identisch mit dem zweiten Ausführungsbeispiel.

In Fig. 9 ist noch eine alternative Ausbildung einer Überführungsleitung gezeigt. Hier ist lediglich ein Ausschnitt des Sammelrohres **3** zu sehen. In diesem Fall wurde das Sammelrohr **3** auf der dem Sammler **4** zugewandten Seite **35** im Durchmesser vergrößert. Vor der letzten Trennwand **7** im Sammelrohr **3** ist das Sammelrohr **3** aufgeweitet worden, um die Überführungsleitung **10** aufzunehmen, damit das zurückfließende Kältemittel **25** keinen unnötigen Druckverlust durch ein zu enges Sammelrohr **3** erfährt. Außerdem ist der Einbau der Überführungsleitung **10** leichter zu bewerkstelligen.

## Patentansprüche

1. Kondensator (30) für die Klimaanlage eines Kraftfahrzeugs, dessen Wärmetauscherrohre (15) in mehreren Stufen (1, 2) von einem Kältemittel (25) durchströmbar sind, wozu er zwei Sammelrohre (3, 5) aufweist, die mittels Trennwänden (7) derart unterteilt sind, dass die aus mehreren Wärmetauscherrohren (15) bestehenden Stufen (1, 2) entstehen, und der einen mit einem der Sammelrohre (3) über Ein - und Ausströmöffnungen (13, 14) zwischen den Stufen (1, 2) in Strömungsverbindung stehenden Sammler (4) besitzt, der einen Außenmantel (31) aufweist, wobei eine Überführungsleitung (10) von einer Stufe (1) zu der einen Ein - oder Ausströmöffnung (14) des Sammlers (4) vorgesehen ist, die sich in Querrichtung der Rohre (15) etwa über eine benachbarte Stufe (2) erstreckt, und wobei die andere Ein - oder Ausströmöffnung (13) des Sammlers (4) etwa am stirnseitigen Ende (35) des Sammelrohrs (3) oder in dessen Nähe vorgesehen ist, um das Kältemittel in die benachbarte Stufe (2) zu leiten,
**dadurch gekennzeichnet, dass**
der Sammler (4) einen Innenmantel (20) aufweist, wobei Innenmantel (20) und Außenmantel (31) koaxial zueinander angeordnet sind, so dass zwischen dem Innenmantel (20) und dem Außenmantel (31) ein Strömungskanal (16) für das Kältemittel (25) ausgebildet ist, wobei die eine Ein - oder Ausströmöffnung (14) mittels der Überführungsleitung (10) mit dem vom Innenmantel (20) umschlossenen Raum kommuniziert und die andere Ein - oder Ausströmöffnung (13) im Außenmantel (31) angeordnet ist.

2. Kondensator nach Anspruch 1, **dadurch gekennzeichnet, dass** sich in dem Raum, der von dem Innenmantel (20) umschlossen ist, ein Trockner (12) und ein Filter (29) befinden.

3. Kondensator nach Anspruch 1 oder 2, **dadurch gekennzeichnet, dass** der Filter (29) oberhalb des Trockners (12) angeordnet ist, wobei das gereinigte Kältemittel (25) nach Durchströmung des Filters (29) seine Strömungsrichtung umkehrt und über den Strömungskanal (16) und die andere Ein - oder Ausströmöffnung (14) in die genannte Stufe (2) des Kondensators eintritt.

4. Kondensator nach Anspruch 1, **dadurch gekennzeichnet, dass** sich in dem Raum, der von dem Innenmantel (20) umschlossen ist, ein Trockner (12) befindet und ein Filter (29) im Strömungsweg vor der Ausströmöffnung (14) angeordnet ist.

5. Kondensator nach Anspruch 1, **dadurch gekennzeichnet, dass** die Überführungsleitung (10) innerhalb des Sammelrohrs (3) angeordnet ist.

6. Kondensator nach Anspruch 1, **dadurch gekennzeichnet, dass** die Überführungsleitung (10) außerhalb des Sammelrohrs (3) angeordnet ist und vorzugsweise parallel dazu verläuft.

7. Kondensator nach den Ansprüchen 1 und 5, **dadurch gekennzeichnet, dass** die Überführungsleitung (10) an einem Ende in einer Öffnung in einer Trennwand (7) steckt und die Einlaßöffnung (27) bildet und am anderen Ende in den Sammler (4) eintritt.

8. Kondensator nach den Ansprüchen 1 und 6, **dadurch gekennzeichnet, dass** die Überführungsleitung (10) an einem Ende in der Nähe einer Trennwand (7) im Sammelrohr (3) steckt und die Einlaßöffnung (27) bildet und am anderen Ende in dem Sammler (4) steckt.

9. Kondensator nach Anspruch 1, **dadurch gekennzeichnet, dass** das Sammelrohr (3) über die Länge der Überführungsleitung (10) einen größeren Durchmesser aufweist als im übrigen Längenbereich, um den Einbau der Überführungsleitung (10) zu erleichtern.

10. Kondensator nach einem der vorstehenden Ansprüche, **dadurch gekennzeichnet, dass** die Sammelrohre (3, 5) des Kondensators (30) horizontal verlaufen, so dass die Wärmetauscherrohre (15) des Kondensators (30) und der parallel dazu vorgesehene Sammler (4) vertikal angeordnet sind.

11. Kondensator nach einem der vorstehenden Ansprüche, **dadurch gekennzeichnet, dass** beide Ein - oder Ausströmöffnungen (13, 14) seitlich im Innen - (20) bzw. Außenmantel (31) des Sammlers (4) angeordnet sind.

12. Kondensator nach einem der vorstehenden Ansprüche, **dadurch gekennzeichnet, dass** der eine Flansch (8) im Boden des Sammlers und der andere Flansch in dessen Nähe im Außenmantel (31) des Sammlers (4) angeordnet ist.

## Claims

1. Condenser (30) for the air-conditioning system of a motor vehicle, through the heat exchanger tubes (15) of which a refrigerant (25) is capable of flowing in a plurality of stages (1, 2), for which purpose the condenser has two header tubes (3, 5) which are subdivided by means of partitions (7) in such a way as to give rise to the stages (1, 2) consisting of a plurality of heat exchanger tubes (15), which condenser possesses a header (4) which is flow-connected to one of the header tubes (3) via inflow and outflow ports (13, 14) between the stages (1, 2) and which has an outer casing (31), a transfer line (10) from one stage (1) to one inflow or outflow port (14) of the header (4) being provided, which extends in the transverse direction of the tube (15) approximately over an adjacent stage (2), and the other inflow or outflow port (13) of the header (4) being provided approximately at the front end (35) of the header tube (3) or in its vicinity, in order to conduct the refrigerant into the adjacent stage (2), **characterized in that** the header (4) has an inner casing (20), the inner casing (20) and outer casing (31) being arranged coaxially to one another, so that a flow duct (16) for the refrigerant (25) is formed between the inner casing (20) and the outer casing (31), one inflow or outflow port (14) communicating by means of the transfer line (10) with the space enclosed by the inner casing (20), and the other inflow or outflow port (13) being arranged in the outer casing (31).

2. Condenser according to Claim 1, **characterized in that** a drier (12) and a filter (29) are located in the space which is enclosed by the inner casing (20).

3. Condenser according to Claim 1 or 2, **characterized in that** the filter (29) is arranged above the drier (12), the purified refrigerant (25), after flowing through the filter (29), reversing its direction of flow and entering the said stage (2) of the condenser via the flow duct (16) and the other inflow or outflow port (14).

4. Condenser according to Claim 1, **characterized in that** a drier (12) is located in the space which is enclosed by the inner casing (20), and a filter (29) is arranged upstream of the outflow port (14) along the flow path.

5. Condenser according to Claim 1, **characterized in that** the transfer line (10) is arranged inside the header tube (3).

6. Condenser according to Claim 1, **characterized in that** the transfer line (10) is arranged outside the header tube (3) and preferably runs parallel to this.

7. Condenser according to Claims 1 and 5,
**characterized in that** the transfer line (10) is inserted at one end in an orifice in a partition (7) and forms the inlet orifice (27) and at the other end enters the header (4).

8. Condenser according to Claims 1 and 6,
**characterized in that** the transfer line (10) is inserted in the header tube (3) at one end in the vicinity of a partition (7) and forms the inlet orifice (27) and at the other end is inserted in the header (4).

9. Condenser according to Claim 1, **characterized in that** the header tube (3) has a larger diameter over the length of the transfer line (10) than in the remaining length region, in order to make it easier to install the transfer line (10).

10. Condenser according to one of the preceding claims, **characterized in that** the header tubes (3, 5) of the condenser (30) run horizontally, so that the heat exchanger tubes (15) of the condenser (30) and the header (4) provided parallel thereto are arranged vertically.

11. Condenser according to one of the preceding claims, **characterized in that** the two inflow or outflow ports (13, 14) are arranged laterally in the inner casing (20) and outer casing (31) of the header (4) respectively.

12. Condenser according to one of the preceding claims, **characterized in that** one flange (8) is arranged in the bottom of the header and the other flange is arranged in its vicinity in the outer casing (31) of the header (4).

## Revendications

1. Condensateur (30) pour la climatisation d'un véhicule automobile dont les tuyaux d'échangeur thermique (15) peuvent être traversés sur plusieurs niveaux (1, 2) par un moyen de refroidissement (25), ledit condensateur comportant deux tuyaux de collecte (3, 5) divisés par des parois de séparation (7) de telle sorte que des niveaux (1, 2) composés de plusieurs tuyaux d'échangeur thermique (15) sont créés et possédant un accumulateur (4) entre les niveaux (1, 2) en contact de flux avec un des tuyaux de collecte (3) via des ouvertures d'afflux et de reflux (13, 14), ledit accumulateur comportant une enveloppe extérieure (31), une conduite d'amenée (10) d'un niveau (1) à l'ouverture d'afflux ou de reflux (14) de l'accumulateur (4) étant prévue qui s'étend dans la direction transversale des tuyaux (15) quelque peu au-dessus d'un niveau (2) connexe et l'autre ouverture d'afflux ou de reflux (13) de l'accumulateur (4) étant prévue quelque peu au niveau du côté de l'extrémité frontale (35) du tuyau de collecte (3) ou à sa proximité, afin de conduire le moyen de refroidissement dans le niveau (2) connexe, **caractérisé en ce que** l'accumulateur (4) comporte une enveloppe intérieure (20), ladite enveloppe intérieure (20) et ladite enveloppe extérieure (31) étant disposées de façon coaxiale l'une par rapport à l'autre, de façon à réaliser un canal d'écoulement (16) prévu pour le moyen de refroidissement (25) entre l'enveloppe intérieure (20) et l'enveloppe extérieure (31), l'ouverture d'afflux ou de reflux (14) communiquant, à l'aide de la conduite d'amenée (10), avec l'espace entouré par l'enveloppe intérieure (20) et l'autre ouverture d'afflux ou de reflux (13) étant disposée dans l'enveloppe extérieure (31).

2. Condensateur selon la revendication 1,
**caractérisé en ce qu'**un dispositif de séchage (12) et un filtre (29) sont disposés dans l'espace entouré par l'enveloppe intérieure (20).

3. Condensateur selon la revendication 1 ou 2, **caractérisé en ce que** le filtre (29) est disposé au-dessus du dispositif de séchage (12), le moyen de refroidissement (25) nettoyé inversant son sens d'écoulement après traversée du filtre (29) et entrant dans ledit niveau (2) du condensateur en passant à travers le canal d'écoulement (16) et l'autre ouverture d'afflux ou de reflux (14).

4. Condensateur selon la revendication 1,
**caractérisé en ce qu'**un dispositif de séchage (12) se trouve dans l'espace entouré par l'enveloppe intérieure (20) et qu'un filtre (29) est disposé dans le chemin d'écoulement avant l'ouverture de reflux (14).

5. Condensateur selon la revendication 1,
**caractérisé en ce que** la conduite d'amenée (10) est disposée à l'intérieur du tuyau de collecte (3).

6. Condensateur selon la revendication 1,
**caractérisé en ce que** la conduite d'amenée (10) est disposée à l'extérieur du tuyau de collecte (3) et s'étend de préférence parallèlement à lui.

7. Condensateur selon les revendications 1 et 5,
**caractérisé en ce que** la conduite d'amenée (10) s'enfiche dans une ouverture pratiquée dans une paroi de séparation (7) au niveau d'une extrémité et forme ainsi l'ouverture d'admission (27) et **en ce qu'**elle pénètre dans l'accumulateur (4) au niveau de l'autre extrémité.

8. Condensateur selon les revendications 1 et 6,
**caractérisé en ce que** la conduite d'amenée (10) s'enfiche dans le tuyau de collecte (3) au niveau d'une extrémité située à proximité d'une paroi de séparation (7) et forme ainsi l'ouverture d'admission (27) et **en ce qu'**elle s'enfiche dans l'accumulateur (4) au niveau de l'autre extrémité.

9. Condensateur selon la revendication 1,
**caractérisé en ce que** le tuyau de collecte (3) comporte sur l'ensemble de la longueur de la conduite d'amenée (10) un diamètre supérieur à celui de la zone de longueur restante, pour faciliter le montage de la conduite d'amenée (10).

10. Condensateur selon l'une quelconque des revendications précédentes, **caractérisé en ce que** les tuyaux de collecte (3, 5) du condensateur (30) s'étendent horizontalement, de sorte que les tuyaux d'échangeur thermique (15) du condensateur (30) et de l'accumulateur (4) parallèle à lui soient disposés verticalement.

11. Condensateur selon l'une quelconque des revendications précédentes, **caractérisé en ce que** les deux ouvertures d'afflux ou de reflux (13, 14) sont disposées à côté dans l'enveloppe intérieure (20) et/ou extérieure (31) de l'accumulateur (4).

12. Condensateur selon l'une quelconque des revendications précédentes, **caractérisé en ce que** la première bride (8) est disposée dans le fond de l'accumulateur et que la seconde bride se situe à proximité dans l'enveloppe extérieure (31) de l'accumulateur (4).
